# FASCICULE DE BREVET EUROPEEN

(11) **EP 0 427 655 B1**
(45) Date de publication et mention de la délivrance du brevet: **26.05.1993**
(21) Numéro de dépôt: 90460042.6
(22) Date de dépôt: 07.11.1990
(51) Int. Cl.: F24D 19/10

(54) **Installation de chauffage central**
Zentralheizungsanlage
Central heating installation

(30) Priorité: 08.11.1989 FR 8914822
(43) Date de publication de la demande: 15.05.1991
(73) Titulaire: Société SATEL SA, F-35590 L'Hermitage (FR)
(72) Inventeur: Simonessa, Claude, F-35760 Montgermont (FR)
(74) Mandataire: Le Guen, Louis François

(56) Documents cités:
- DE-A- 2 817 538
- DE-B- 1 008 891
- FR-A- 2 597 585

## Description

La présente invention concerne une installation de chauffage central, notamment une installation du type à deux boucles qui comportent respectivement des dispositifs de chauffage à faible inertie thermique et à inertie plus élevée.

Dans le document EP-A-0 242 314, il est décrit une installation de ce type qui comporte une chaudière, une vanne d'aiguillage à deux voies à l'extrémité de la conduite de départ d'eau de la chaudière, une première boucle alimentant un premier dispositif de chauffage à température modérée et forte inertie, et une seconde boucle alimentant un second dispositif de chauffage à température plus élevée et faible inertie. Elle comporte de plus un organe de commande piloté par des moyens sensibles à la température ambiante des zones où sont installés ces dispositifs de chauffage et par des aquastats prévus sur la boucle à forte inertie et sur la conduite de sortie de la chaudière.

Au repos, la vanne d'aiguillage établit la circulation de l'eau chaude provenant de la chaudière dans la boucle à faible inertie et, losqu'il y a demande de la part de la boucle à faible inertie, elle commute la circulation d'eau chaude vers cette boucle, interrompant la circulation dans la boucle à forte inertie. Cette dernière n'est donc plus alimentée en eau chaude, mais, du fait de sa forte inertie, reste à une température suffisante. Cependant, si cette demande est prolongée, la boucle à forte inertie étant constituée de plusieurs éléments chauffants, il peut résulter des accumulations de chaleur dans certains de ces éléments, ce qui peut constituer un inconvénient au regard du confort de chauffe de l'installation.

Le but de la présente invention est de remédier à cet inconvénient en assurant une circulation continue dans la boucle à forte inertie indépendante de la circulation de l'eau de la chaudière.

Pour atteindre ce but, on a mis en oeuvre des moyens qui sont définis dans la revendication principale ci-dessous. Des revendications dépendantes décrivent quant à elles des modes d'exécution préférentiels.

L'invention sera mieux comprise à la lecture de la description suivant d'un exemple de réalisation, ladite description étant faite en relation avec les dessins joints, parmi lesquels:
la Fig. 1 est une vue schématique d'une installation de chauffage selon l'invention, et
la Fig. 2 est une vue schématique d'un circuit électrique commandant le fonctionnement de l'installation de la Fig. 1.

De la chaudière 1, Fig. 1, sort une conduite de départ d'eau 2 munie d'un limiteur de température 3. A l'extrémité de la conduite 2, se trouve une vanne d'aiguillage 4. D'autre part, à la chaudière 1, arrive une conduite de retour d'eau 5 comportant un accélérateur 6.

A une voie 4' de la vanne 4, est reliée une première entrée 20 d'une bouteille casse-pression 21 dont une première sortie 22 est reliée à la conduite 5 de retour à la chaudière 1. A partir d'une seconde sortie 23 de la bouteille 21, est formée une première boucle 7 comportant un aquastat 8, un accélérateur 14, un collecteur 9 et, entre le collecteur 9 et un collecteur de retour 5' relié à une seconde entrée 24 de la bouteille 21, une pluralité d'organes de chauffage tels que des planchers chauffants PC1, PC2, ..., PCn. A la Fig. 1, on n'a représenté que trois organes de chauffage PC1, PC2 et PC3. De préférence les organes PC1 à PCn sont montés en parallèle. L'ensemble des organes de chauffage PC1 à PCn comporte un moyen REG1 sensible à la température ambiante de la zone où il est installé.

Entre l'autre voie 4'' de la vanne 4 et un collecteur de retour 5'' communiquant également avec la conduite 5 de retour à la chaudière 1, est prévue une seconde boucle 10 comprenant un collecteur de départ 11 et une pluralité d'organes de chauffage tels que des radiateurs R1, ..., Rn. A la Fig. 1, ces organes de chauffage sont au nombre de trois. De préférence, les radiateurs R1 à Rn sont montés en parallèle entre le collecteur 11 et le collecteur de retour 5''. La boucle 10 comporte aussi un moyen REG2 sensible à la température ambiante de la zone où elle est installée. Entre la vanne 4 et le collecteur 11 est montée un aquastat 3'.

La vanne 4 est, de préférence, une vanne à deux voies et à trois positions. Dans une première position, l'eau circule uniquement de la conduite 2 vers la voie 4', dans une seconde position, uniquement vers la voie 4'' et, dans une troisième position, vers les deux voies 4' et 4'' en même temps. La commande de la vanne 4 dans l'une de ces trois positions est effectuée au moyen d'un circuit 12.

La Fig. 2 représente le circuit qui effectue, d'une part, la commande du brûleur de la chaudière 1 et, d'autre part, la commande de la vanne 4. Le contact du moyen REG2 est monté en série avec un relais K entre le fil de neutre N et le fil de phase P. Le relais K a un contact de travail K1 et deux contacts de repos K2 et K3. Avec le contact K1, sont montés en série entre les fils N et P le contact de l'aquastat 3' de la boucle 10 et la commande du brûleur 13. Avec la commande 13, sont également montés en série entre les fils P et N, d'une part, un ensemble constitué du contact du moyen REG1 et celui de l'aquastat 8 montés en série et, d'autre part, le contact de repos K2. Au point commun entre le contact K2 et l'ensemble des contacts 8, REG1, est relié une première entrée 12' du circuit 12 de commande de la vanne 4 et, par l'intermédiaire du contact de repos K3, une seconde entrée 12'' du circuit 12. Ce dernier comporte une troisième entrée 12‴ reliée au fil neutre N pour son alimentation.

Lorsque les entrées 12' et 12'' du circuit 12 sont isolées, la vanne est au repos dans la seconde position. L'eau de la chaudière est uniquement dirigée vers la boucle 10. Lorsqu'entre l'entrée 12' et l'entrée 12‴ est présent une tension égale à celle entre le fil P et le fil N, l'entrée 12'' étant isolée, le circuit 12 effectue la commande de la vanne 4 pour ouvrir la voie 4' et l'eau de la chaudière 1 circule dans les deux boucles 7 et 10. Lorsque seule l'entrée 12'' reçoit un potentiel égal à celui du fil P, le circuit 12 effectue la commande de la vanne pour fermer la voie 4'' et l'eau ne peut circuler dans aucune des deux boucles 7 et 10. Dans la pratique, comme on le comprend à la lecture de la fig. 2, ce cas ne peut avoir lieu. Enfin, lorsque les deux entrées 12' et 12'' sont au potentiel du fil P, la voie 4' est ouverte et la voie 4'' est fermée. L'eau de la chaudière circule alors dans la seule boucle 7.

L'installation selon l'invention fonctionne comme suit. Quand il n'y a pas de demande de la part de la boucle 10, le contact du moyen de régulation REG2 est ouvert. Le relais n'est donc pas alimenté. Le contact K1 est ouvert et les contacts K2 et K3 sont fermés. S'il n'y a pas non plus de demande de la part de la boucle 7, le contact du moyen REG1 est ouvert. La commande 13 et le circuit 12 ne sont pas activés. Ainsi, la vanne 4 est au repos et l'eau circule uniquement dans la boucle 10 et les éléments de chauffage R1 à Rn.

Si la température ambiante dans la zone où sont installés les organes de chauffage PC1 à PCn et celle de l'eau dans ces organes sont inférieures à des températures de consigne données, les contacts du moyen REG1 et de l'aquastat 8 sont fermés. Les contacts K2 et K3 étant fermés, la commande du brûleur 13 est activée. Les entrées 12' et 12'' sont au potentiel du fil P et la vanne 4 est dans la première position, c'est-à-dire ouverte sur la voie 4' et fermée sur la voie 4''. L'eau de la chaudière circule donc dans la bouteille 21 où elle échange sa chaleur avec l'eau qui, elle, circule, au moyen de l'accélérateur 14, dans la boucle 7. La température de l'eau dans la boucle 7 est limitée à une température de consigne donnée par l'aquastat 8 qui commande le brûleur 13.

Si, en outre, la température ambiante de la zone où sont installés les organes de chauffage R1 à Rn est inférieure à une température donnée de consigne, le contact du moyen REG2 est fermé et le relais K est alimenté. Les contacts K2 et K3 sont ouverts et le contact K1 est fermé. L'entrée 12' est toujours alimentée, mais plus l'entrée 12''. La vanne 4 se trouve donc dans sa troisième position dans laquelle elle est ouverte à la fois sur la voie 4' et le voie 4''. L'eau circule à la fois dans la boucle 7 et la bouteille 21 et la boucle 7. La commande du brûleur 13 est coupée, à moins que la température de l'eau dans la boucle 10 soit inférieure à une température de consigne donnée. Dans ce cas, le contact de l'aquastat 3' est fermé, ce qui active la commande 13.

S'il n'y a demande que de la part de la zone où sont installés les organes chauffants R1 à Rn, le contact du moyen REG2 est fermé et le relais K est alimenté. Le contact K1 est fermé et les contacts K2 et K3 sont ouverts. Les entrées 12' et 12'' ne sont donc pas alimentées et la vanne 4 est au repos dans la seconde position. La voie 4' est fermée alors que la voie 4'' est ouverte. L'eau circule donc dans la seule boucle 10. Au cas où la température de l'eau dans la boucle 10 est inférieure à une température de consigne donnée, le contact de l'aquastat 3' se ferme et la commande 13 est activée. Sinon, le contact de l'aquastat 3' est ouvert et la commande du brûleur 13 n'est pas activée.

On remarquera que, du fait de la présence du circulateur 14, l'eau dans la boucle 10 circule toujours. La bouteille 21 sert à casser la pression de circulation dans cette boucle, aussi bien lorsque l'eau circule que losqu'elle ne circule pas de la vanne 4 à la conduite de retour 5. La bouteille sert également d'échangeur entre l'eau de la chaudière et celle de la boucle 7.

L'utilisation d'une vanne à trois positions permet de résoudre les conflits qui résultent de demandes simultanées de la part des deux boucles 7 et 10. Dans ce cas, en effet, l'eau circule dans les deux boucles et le brûleur de la chaudière est en route, sauf, lorsque la température de l'eau dans la boucle 10 est déjà supérieure à sa température de consigne.

Selon une forme de réalisation de l'invention, le circuit de commande représenté à la Fig. 2 est piloté par un microprocesseur qui reçoit les signaux des contacts des moyens de régulation REG1, REG2 et des aquastat 3', 8 et qui pilote la commande du brûleur 13 et celle de la vanne à trois positions 4.

## Revendications

1. Installation de chauffage central comportant:
- une chaudière (1) dont la conduite de départ d'eau (2) est reliée à l'entrée d'une vanne d'aiguillage à deux voies (4),
- des collecteurs de retour d'eau (5', 5'') reliés à la conduite de retour (5) de ladite chaudière (1),
- une première boucle (7), avec un premier collecteur de départ (9) entre la première sortie (4') de la vanne (4) et le collecteur de retour (5'), ladite boucle (7) alimentant un dispositif de chauffage à température modérée comportant un ou plusieurs planchers chauffants, et dont le volume d'eau est important pour que son inertie thermique soit forte,
- une seconde boucle (10), avec un second collecteur de départ (11) entre la sortie (4'') de la vanne (4) et le collecteur de retour (5''), ladite boucle (10) alimentant un dispositif de chauffage à température plus élevée consistant en des radiateurs à faible inertie thermique et dont le volume d'eau est faible comparé à celui de ladite première boucle (7),
caractérisée en ce qu'est prévue dans la première boucle (7) une bouteille casse-pression (21), dont une première entrée (20) est reliée à la première sortie (4') de la vanne d'aiguillage (4), une première sortie (22) est reliée à la conduite de retour (5) de ladite chaudière (1), une seconde entrée (24) est reliée au collecteur de retour (5') de la première boucle (7), une seconde sortie (23) reliée au collecteur d'arrivée (9) de ladite première boucle (7), un accélérateur (14) étant prévu dans ladite première boucle (7) entre la seconde sortie (23) et le collecteur d'arrivée (9) de ladite première boucle (7).

2. Installation de chauffage selon la revendication 1, caractérisée en ce que la vanne d'aiguillage (4) est une vanne à deux voies et trois positions, la première voie (4') étant ouverte pour permettre la circulation de l'eau de la conduite (2) de départ de la chaudière (1) vers la première boucle (7) et la seconde voie étant ouverte pour le passage de l'eau de ladite conduite (2) vers la seconde boucle (10), et en ce que ladite vanne (4) est pilotée par un circuit (12) commandant l'ouverture de la première voie (4') lorsqu'un niveau de tension prédéterminé est présent sur une de ses entrées (12') et commandant la fermeture de la seconde voie (4'') ouverte au repos lorsque un niveau de tension prédéterminé est présente sur une seconde entrée (12''), le premier niveau de tension étant fourni lorsque sont fermés le contact d'un premier moyen de régulation REG1 sensible à la température ambiante de la zone où est installé un des organes de chauffage de la première boucle (7) ainsi que le contact d'un aquastat (8) prévu sur la première boucle (7), ledit second niveau de tension étant fourni lorsque sont fermés le contact dudit moyen de régulation REG1, le contact dudit aquastat (8) ainsi que celui d'un second moyen de régulation sensible à la température ambiante de la zone où est installée le dispositif de chauffage de ladite seconde boucle (10).

3. Installation de chauffage selon la revendication 2, caractérisé en ce qu'elle est pourvue d'un circuit de commande du brûleur de ladite chaudière (1) et de commande de la vanne (4) comportant entre la phase P et le neutre N de la ligne d'alimentation, le contact dudit moyen de régulation REG2 et la bobine d'un relais K à un contact de travail K1 et deux contacts de repos K2 et K3, ledit contact de travail K1 étant monté en série avec la commande du brûleur (13) et un aquastat (3') prévu sur la seconde boucle (10), le premier contact de repos K2 étant monté en série avec le contact dudit moyen de régulation REG1, avec un aquastat (8) prévu sur la première boucle (7) et avec la commande du brûleur (13), le second contact de repos étant relié, d'une part, à la première entrée (12') du circuit (12) de commande de la vanne (4) et, d'autre part, au fil de phase P par l'intermédiaire du premier moyen de régulation REG1 et de l'aquastat (8) de la première boucle (7), la seconde entrée (12'') étant elle-même reliée à la phase P par l'intermédiaire du moyen de régulation REG1 et de l'aquastat (8) de la première boucle (7).

## Patentansprüche

1. Zentralheizungsanlage, enthaltend:
- einen Heizkessel (1), dessen Wasserauslaßleitung (2) mit dem Eingang eines Zwei-Wege-Schaltventils (4) verbunden ist,
- Wasser-Rücklaufsammler (5', 5''), die mit der Rücklaufleitung (5) des Heizkessels (1) verbunden sind,
- einen ersten geschlossenen Kreis (7) mit einem ersten Auslaßsammler (9) zwischen dem ersten Auslaß (4') des Ventils (4) und dem Rücklaufsammler (5'), wobei der geschlossene Kreis (7) ein Heizgerät mit mäßiger Temperatur speist, das eine oder mehrere Heizebenen umfaßt und dessen Wasservolumen beträchtlich ist, so daß seine thermische Trägheit hoch sein kann,
- einen zweiten geschlossenen Kreis (10) mit einem zweiten Auslaßsammler (11) zwischen dem Auslaß (4'') des Ventils (4) und dem Rücklaufsammler (5''), wobei der geschlossene Kreis (10) ein Heizgerät mit höherer Temperatur speist, das aus Radiatoren mit geringer thermischer Trägheit besteht und dessen Wasservolumen gering ist, verglichen mit demjenigen des ersten geschlossenen Kreises (7),
dadurch gekennzeichnet, daß im ersten geschlossenen Kreis (7) ein Druckminderungs-Behälter (21) vorgesehen ist, dessen erster Eingang (20) mit dem ersten Auslaß (4') des Schaltventils (4) verbunden ist, daß ein erster Ausgang (22) mit der Rücklaufleitung (5) des Heizkessels (1) verbunden ist, daß ein zweiter Eingang (24) mit dem Rücklaufsammler (5') des ersten geschlossenen Kreises (7) verbunden ist, daß ein zweiter Ausgang (23) mit dem Einlaßsammler (9) des ersten geschlossenen Kreises (7) verbunden ist, und daß eine Umlaufpumpe (14) in dem ersten geschlossenen Kreis (7) zwischen dem zweiten Ausgang (23) und dem Einlaßsammler (9) des ersten geschlossenen Kreises (7) vorgesehen ist.

2. Zentralheizungsanlage nach Anspruch 1, dadurch gekennzeichnet, daß das Schaltventil (4) ein Ventil mit zwei Wegen und drei Positionen ist, wobei der erste Weg (4') geöffnet ist, um die Wasserzirkulation von der Auslaßleitung (2) des Heizkessels (1) zum ersten geschlossenen Kreis (7) zu gestatten, und der zweite Weg geöffnet ist zum Durchfluß des Wassers von der Leitung (2) zum zweiten geschlossenen Kreis (10), und daß das Ventil (4) durch eine Schaltung (12) gesteuert wird, die die Öffnung des ersten Weges (4') steuert, wenn ein vorbestimmter Spannungspegel über einem der Eingänge (12') herrscht, und die die Schließung des zweiten geschlossenen Kreises (4'') steuert, der in Ruhestellung geöffnet ist, wenn ein vorbestimmter Spannungspegel über einem zweiten Eingang (12'') herrscht, wobei der erste Spannungspegel errichtet wird, wenn sowohl der Kontakt eines ersten Regulierungsmittels REG1, das auf die Umgebungstemperatur der Zone anspricht, in der eines der Heizorgane des ersten geschlossenen Kreises (7) angeordnet ist, als auch der Kontakt eines Wassertemperaturreglers (8), der für den ersten geschlossenen Kreis (7) vorgesehen ist, geschlossen ist, daß der zweite Spannungspegel errichtet wird, wenn sowohl der Kontakt des Regulierungsmittels REG1, der Kontakt des Wassertemperaturreglers (8) als auch derjenige eines zweiten Regulierungsmittels, das auf die Umgebungstemperatur der Zone anspricht, in der die Heizvorrichtung des zweiten geschlossenen Kreises (10) angeordnet ist, geschlossen ist.

3. Zentralheizungsanlage nach Anspruch 2, dadurch gekennzeichnet, daß sie mit einer Steuerschaltung für den Brenner des Heizkessels (1) und einer Steuerschaltung für das Ventil (4) ausgerüstet ist, daß zwischen der Phase P und dem Null-Leiter N der Speiseleitung der Kontakt des Regulierungsmittels REG2 und die Spule eines Relais K mit einem Arbeitskontakt K1 und zwei Ruhekontakten K2 und K3 angeordnet sind, daß der Arbeitskontakt K1 mit der Brennersteuerung (13) und einem Wassertemperaturregler (3') der für den zweiten geschlossenen Kreis (10) vorgesehen ist, in Serie geschaltet ist, daß der erste Ruhekontakt K2 mit dem Kontakt des Regulierungsmittels REG1, mit einem Wassertemperaturregler (8), der für den ersten geschlossenen Kreis (7) vorgesehen ist und mit der Brennersteuerung (13) in Serie geschaltet ist, daß der zweite Ruhekontakt einerseits mit dem ersten Eingang (12') der Steuerschaltung (12) des Ventils (4) und andererseits mit der Phasenleitung P über das erste Regulierungsmittel REG1 und den Wassertemperaturregler (8) des ersten geschlossenen Kreises (7) verbunden ist, daß der zweite Eingang (12'') seinerseits mit der Phase P über das Regulierungsmittel REG1 und den Wassertemperaturregler (8) des ersten geschlossenen Kreises (7) verbunden ist.

## Claims

1. Central heating installation comprising:
- a boiler (1) the water outlet pipe (2) of which is connected to the inlet of a two way switch valve (4),
- return water collectors (5', 5'') connected to the return pipe (5) of the said boiler (1),
- a first loop (7), with a first outlet collector (9) between the first outlet (4') of the valve (4) and the return collector (5'), the said loop (7) feeding a heating device at moderate temperature comprising one or several heating floors and the volume of water of which is considerable in order that its thermal inertia may be high,
- a second loop (10) with a second outlet collector (11) between the outlet (4'') of the valve (4) and the return collector (5''), the said loop (10) feeding a heating device at higher temperature consisting of radiators with low thermal inertia and the volume of water of which is low compared with that of the said first loop (7),
characterised in that there is provided in the first loop (7) a break pressure bottle (21) a first inlet (20) of which is connected to the first outlet (4') of the switch valve (4), a first outlet (22) is connected to the return pipe (5) of the said boiler (1), a second inlet (24) is connected to the return collector (5') of the first loop (7), a second outlet (23) connected to the inlet collector (9) of the said first loop (7), an accelerator (14) being provided in the said first loop (7) between the second outlet (23) and the inlet collector (9) of the said first loop (7).

2. Heating installation according to claim 1, characterised in that the switch valve (4) is a valve with two ways and three positions, the first way (4') being opened to allow the circulation of the water from the outlet pipe (2) of the boiler (1) to the first loop (7) and the second way being opened for the passage of the water from the said pipe (2) to the second loop (10) and in that the said valve (4) is controlled by a circuit (12) controlling the opening of the first way (4') when a predetermined level of pressure is present on one of its inlets (12') and controlling the closing of the second way (4'') opened at rest when a predetermined level of pressure is present on a second inlet (12''), the first level of pressure being supplied when the contact of a first regulation means REGI sensitive to the ambient temperature of the zone where there is installed one of the heating members of the first loop (7) as well as the contact of an aquastat (8) provided on the first loop (7) are closed the said second level of pressure being provided when the contact of the said regulation means REG1, the contact of the said aquastat (8) as well as that of a second regulation means sensitive to the ambient temperature of the zone where there is installed the heating device of the said second loop (10) are closed.

3. Heating installation according to claim 2, characterised in that it is provided with a circuit for control of the burner of the said boiler (1) and for control of the valve (4) comprising between the phase P and neutral N of the feed line, the contact of the said regulation means REG2 and of the coil of a relay K with a work contact K1 and two rest contacts K2 and K3, the said work contact K1 being mounted in series with the control of the burner (13) and an aquastat (3') provided on the second loop (10), the first rest contact K2 being mounted in series with an aquastat (8) provided on the first loop (7) and with the control of the burner (13), the second rest contact being connected on the one hand to the first inlet (12') of the control circuit (12) of the valve (4) and on the other hand to the phase wire P through the first regulation means REG1 and the aquastat (8) of the first loop (7), the second inlet (12'') being itself connected to the phase P through the regulation means REG1 and the aquastat (8) of the first loop (7).
